# EUROPÄISCHE PATENTSCHRIFT

(11) **EP 0 275 370 B1**
(45) Veröffentlichungstag und Bekanntmachung des Hinweises auf die Patenterteilung: **16.05.1990**
(21) Anmeldenummer: 87115239.3
(22) Anmeldetag: 17.10.1987
(51) Int. Cl.: F42B 10/00

(54) **Drallstabilisiertes Trägergeschoss**
Spin-stabilized carrier projectile
Projectile porteur stabilisé par rotation

(30) Priorität: 18.12.1986 DE 3643291
(43) Veröffentlichungstag der Anmeldung: 27.07.1988
(73) Patentinhaber: Rheinmetall GmbH, 40880 Ratingen (DE)
(72) Erfinder: Synofzik, Rheinhard, D-4053 Jüchen 1 (DE); Karius, Klaus Dietmar, D-4053 Jüchen 5 (DE); Hellwig, Rolf, D-4040 Neuss (DE)
(74) Vertreter: Podszus, Burghart, Dipl.-Phys.

(56) Entgegenhaltungen:
- DE-A- 1 703 812
- DE-A- 3 127 071
- DE-C- 3 608 107
- US-A- 2 364 197
- US-A- 3 710 715

## Beschreibung

Die Erfindung betrifft ein drallstabilisiertes Trägergeschoß der im Oberbegriff des Anspruchs 1 angegebenen Art.

Derartige Geschosse sind beispielsweise aus der DE 3 608 107 C 1 bekannt. Bei diesen bekannten Vorrichtungen ist als Bremselement ein Bremssegel vorgesehen, das an seinem äußeren Rand punktsymmetrisch mit einer Anzahl konkreter Fliehkraftmassen ausgestattet ist.

Dabei muß das Bremssegel im Geschoßboden so untergebracht werden, daß die einzelnen Massen möglichst weit am äußeren Rand liegen, damit sie bei Bildung eines Spaltes zwischen Geschoßboden und letztem Submunitionsgeschoß radial herausgeschleudert werden können und dann das Bremssegel öffnen. Die vorstehend erwähnte Patentschrift offenbart außerdem, daß vorteilhafterweise zusätzlich zu den erwähnten Massen noch Zusatzmassen verwendet werden sollten.

Nachteilig bei der bekannten Vorrichtung ist vor allem, daß sowohl die Herstellung des Bremssegels mit den konkret angeordneten Massen als auch die Verpackung des Segels in dem Geschoßboden relativ aufwendig sind.

Aus dem Aufsatz von Flume: "Artilleriemunition: Bessere Wirkung im Ziel" Wehrtechnik 1985, Heft 10, Seiten 112 bis 120, sind drallstabilierte Trägergeschosse mit mehreren Submunitionsgeschossen bekannt. Dabei wird das Trägergeschoß z.B. mit Hilfe eines Geschützes verschossen. Das Trägergeschoß enthält zwei oder mehrere zielerkennende Submunitionskörper, die zu einem vorgegebenen Zeitpunkt aus dem Geschoß ausgestoßen werden. Nach diesem Ausstoßvorgang erfolgt zunächst ein Drallabbau wobei eine Abbremsung der Geschwindigkeit mit Hilfe eines Fallschirmes vorgenommen und der Drall mit Hilfe sogenannter Drallflügel abgebaut wird. Sobald die Geschwindigkeit und der Drall der Submunitionskörper auf vorgegebene Werte reduziert ist, werden die Drallbremse und der zum Geschwindigkeitsabbau benötigte Fallschirm abgesprengt, und es öffnet sich ein weiterer Fallschirm, an dem der Submunitionskörper zur Erde gleitet und eine rotierende Bewegung zwecks Abscannen des Zielgebietes macht, Bei den bekannten drallstabilsierten Trägergeschossen haben sich immer wieder Störungen im Funktionsablauf ergeben, die nach dem Ausstoß der Submunitionsgeschosse durch den nachfolgenden Geschoßboden des Trägergeschosses verursacht werden. Der Geschoßboden schlägt nämlich häufig nach dem Ausstoßen mit dem Heckteil des Submunitionskörpers zusammen und beschädigt diese bzw. führt zu dessen Instabilität.

Es ist zwar von der Anmelderin selbst vorgeschlagen worden, bei einem drallstabilisierten Nutzlastgeschoß mit Tochtergeschossen eine Störung des Geschoßbodens dadurch zu vermeiden, daß letzterer durch einen Stoß - eingeleitet durch das sich öffnende Bremsankerleitwerk - zurückgeschlagen wird. Eine derartige Anordnung ist jedoch relativ aufwendig und nur in speziellen Fällen anwendbar.

Der Erfindung liegt daher die Aufgabe zugrunde ein drallstabilisiertes Trägergeschoß der eingangs erwähnten Art so weiterzuentwickeln, daß das zu verwendende Bremselement einfach herzustellen und einfach in dem Geschoßboden unterzubringen ist.

Diese Aufgabe wird erfindungsgemäß durch die Merkmale des kennzeichnenden Teils des Anspruchs 1 gelöst.

Die weiterem Unteransprüche offenbaren besonders vorteilhafte Ausgestaltungen der Erfindung.

Im folgenden werden weitere Einzelheiten und Vorteile der Erfindung anhand eines Ausführungsbeispieles und mit Hilfe von Figuren näher erläutert.

Es zeigen:
Fig. 1 den zeitlichen Ablauf des Ausstoßvorganges der Submunitionskörper aus dem Trägergeschoß;
Fig. 2a eine Seitenansicht des Geschoßbodens mit zusammengefaltetem Bremselement;
Fig. 2b eine Seitenansicht des Geschoßbodens mit entfaltetem Bremselement;
Fig. 3 die Draufsicht auf ein erstes erfindungsgemäßes Bremselement und
Fig. 4 die Draufsicht auf ein zweites erfindungsgemäßes Bremselement.

In Fig. 1 ist mit 1 ein drallstabilisiertes Trägergeschoß bezeichnet, daß beispielsweise mittels eines nicht dargestellten Geschützes verschossen wurde. Dieses Geschoß 1 enthält in dem dargestellten Ausführungsbeispiel zwei zielerkennende Submunitionskörper, die zu einem vorgegebenen Zeitpunkt aus dem Geschoß 1 ausgestoßen werden. Nach diesem Ausstoßvorgang fliegen zunächst die Hülle 10, die Submunitionskörper 20 und 30 sowie der Boden 40 des Geschosses 1 hinereinander. Durch das Entfalten von nicht dargestellten Bremselementen verringern die Submunitionskörper 20 und 30 ihre Geschwindigkeit auf vorgegebene Werte. Da der Geschoßoden 40 mit konstanter Geschwindigkeit weiterfliegt, kommt es häufig zu einem Zusammenstoß zwischen Geschoßboden 40 und Submunitionskörper 30 und damit zu einer Instabilität des Flugverhaltens dieser Geschosse.

Erfindungsgemäß wird nun vorgeschlagen, den Geschoßboden 40 ebenfalls mit einem Bremselement 43 zu versehen.

In Fig. 2a ist die Seitenansicht eines entsprechenden Geschoßbodens im Querschnitt dargestellt. Dabei bedeuten 41 das in der Regel aus Metall bestehende Bodenstück, 42 ein in dem Bodenstück angeordneter Hohlraum und 43 das Bremselement, das bis zum Ausstoßen der Submunitionskörper 20 und 30 zusammengefaltet in dem Hohlraum 42 angeordnet ist. Das Bremselement, welches im wesentlichen aus einer Gewebescheibe z. B. aus Polyamid oder aus einer Kunststoffolie entsprechender Reißfestigkeit besteht, ist mit Hilfe von Schrauben 44 an das Bodenstückt 41 angeschraubt.

In Fig. 2b ist das Bremselement in seinem entfalteten Zustand wiedergegeben. Der Entfaltvorgang läuft dabei wie folgt ab: Nach dem Ausstoßvorgang fliegen die Submunitionskörper 20 und 30 und der Geschoßboden 40 ohne mechanische Verbindung hintereinander her. Durch den Geschoßdrall wird nun die Gewebebremsscheibe 43 nach außen gezogen und verzögert so die Ausströmfläche des Geschoßbodens 40. Infolgedessen bleibt der Geschoßboden sehr schnell hinter dem Submunitionskörper 20 und 30 zurück, so daß eine Beeinflussung der Submunitionskörper durch den Geschoßboden nicht mehr erfolgen kann.

In Fig. 3 ist eine Draufsicht auf eine erste erfindungsgemäße Bremsschiebe nach Fig. 2b von Heck aus gesehen wiedergegeben. Die Bremsscheibe ist wiederum mit 43 und die Befestigungsschrauben sind mit 44 bezeichnet. Vorzugsweise drücken die Befestigungsschrauben 44 nicht direkt die Bremsscheibe 43 gegen das Bodenstück 41 (Fig. 2), sondem es wird eine Scheibe 45 (z. B. aus Metall) gegen das Bodenstück 41 gepreßt.

In Fig. 4 ist eine zweite erfindungsgemäße Bremsscheibe 43' dargestellt. Mit 432 ist ein Saumband bezeichnet, welches die Aufgabe hat, zu verhindem, daß die Bremsscheibe bei den hohen Rotationen des Geschoßbodens 40 in ihrem Randbereich 431 ausreißt

Eine weitere Stabilität der Gewebebremsmaschine 43' wird durch zusätzliche Gurtbänder 434, die vorzugsweise kreuzförmig angeordnet sind, erreicht. Als Material für die Gurtbänder wie für das Saumband hat sich besonders gut Polyamid erwiesen.

## Patentansprüche

1. Drallstabilisiertes Trägergeschoß (1) mit mindestens einem Submunitionsgeschoß (30), welches über einem vorgegebenen Zielgebiet ausgestoßen wird und wobei das Trägergeschoß (1) an seinem heckseitigen Ende einen lösbar angeordneten Geschoßboden (40) besitzt, daß in der dem Submunitionsgeschoß (310) zugewandten Seite des Geschoßbodens (40) eine Ausnehmung (42) vorhanden ist, in der ein einfaltbares, aus einem Gewebe oder einer Kunststoffolie bestehenden Bremselement (43) befestigt ist, wobei das Entfalten des Bremselementes (43) durch die Rotation des Geschoßbodens bewirkt wird, dadurch gekennzeichnet, daß das Bremselement (43) kreisförmig ausgebildet ist, und daß es im Bereich seines Randes gleichmäßig verteilt - eine größere Massendichte als im Bereich seiner Innenfläche aufweist.

2. Drallstabilisiertes Trägergeschoß nach Anspruch 1, dadurch gekennzeichnet, daß der äußere Rand (431) des Bremselementes (43) mit einem Saumband (432) versehen ist.

3. Drallstabilisiertes Trägergeschoß nach Anspruch 1, dadurch gekennzeichnet, daß das Bremselement (43) mit Hilfe von Gurtbändem (434) verstärkt ist.

4. Drallstabilisiertes Trägergeschoß nach Anspruch 3, dadurch gekennzeichnet, daß die Gurtbänder (434) auf beiden Seiten des Bremselementes (43) angeordnet sind.

5. Drallstabilisiertes Trägergeschoß nach Anspruch 3, dadurch gekennzeichnet, daß die Gurtbänder (434) kreuzförmig angeordnet sind.

6. Drallstabilisiertes Trägergeschoß nach einem der Ansprüche 1 bis 3, dadurch gekennzeichnet, daß das Bremselement (43) und/oder die Gurtbänder (434) aus Polyamid bestehen.

## Claims

1. Spin stabilised carrier projectile (1) with at least one sub-ammunition projectile (30), which is ejected over a preselected target area, the carrier projectile (1) being provided, at its rear end, with a detachable projectile base (40), on that side of the projectile base (40) which faces the sub-ammunition projectile (30) a recess (42) is provided in which is secured a braking element (43) which consist of a fabric or a plastic foil and which can be in-folded, the deployment of the braking element (43) being effected by rotation of the projectile base, characterised by the fact that the brake element (43) is circular in construction and that in the peripheral zone of its edge and evenly distributed there is provided a greater mass density than in the internal surface zone.

2. Spin stabilised carrier projectile in accordance with Claim 1, characterised by the fact that the peripheral edge (431) of the braking element (43) is provided with a boundary strip (432).

3. Spin stabilised carrier projectile in accordance with Claim 1, characterised by the fact that the braking element (43) is reinforced by means of webbing bands (434).

4. Spin stabilised carrier projectile in accordance with Claim 3, characterised by the fact that the webbing bands (434) are provided on both sides of the braking element (43).

5. Spin stabilised carrier projectile in accordance with Claim 3, characterised by the fact the webbing bands (434) are arranged in criss-cross fashion.

6. Spin stabilised carrier projectile in accordance with one of Claims 1 to 3, characterised by the fact that the braking element (43) and/or the webbing bands (434) are made of a polyamide.

## Revendications

1. Projectile porteur stabilisé par rotation (1), comprenant au moins une sous-munition (30) qui est éjectée au-dessus d'une région de cible déterminée, ce projectile porteur (1) comprenant à son extrémité arrière un fond (40) monté de façon amovible avec une cavité (42) prévue dans le côté du fond (40) qui est tourné vers la sous-munition (30), cavité dans laquelle est fixé un élément de freinage (43) repliable constitué par un tissu ou une feuille de matière plastique, le déploiement de l'élément de freinage (43) étant provoqué par la rotation du fond, caractérisé par le fait que l'élément de freinage (43) est de forme circulaire et qu'il présente dans la région de sa périphérie - et répartie régulièrement - une densité volumique plus élevée que dans la région de sa surface interne.

2. Projectile porteur stabilisé par rotation selon la revendication 1, caractérisé en ce que le pourtour extérieur (431) de l'élément de freinage (43) est muni d'une bande cousue (432).

3. Projectile porteur stabilisé par rotation selon la revendication 1, caractérisé en ce que l'élément de freinage (43) est renforcé par des sangles (434).

4. Projectile porteur stabilisé par rotation selon la revendication 3, caractérisé en ce que les sangles (434) sont disposées sur les deux côtés de l'élément de freinage (43).

5. Projectile porteur stabilsé par rotation selon la revendication 3, caractérisé en ce que les sangles (434) sont disposées en croix.

6. Projectile porteur stabilsé par rotation selon l'une quelconque des revendications 1 à 3, caractérisé en ce que l'élément de freinage (43) et/ou les sangles (434) sont réalisés en polyamide.
